# EUROPÄISCHE PATENTSCHRIFT

(11) **EP 1 510 700 B1**
(45) Veröffentlichungstag und Bekanntmachung des Hinweises auf die Patenterteilung: **04.10.2006**
(21) Anmeldenummer: 04017809.7
(22) Anmeldetag: 28.07.2004
(51) Int. Cl.: F15B 15/10, F15B 15/14, F15B 15/24

(54) **Linearstellelement**
Linear actuator
Actionneur linéaire

(30) Priorität: 27.08.2003 DE 10339819
(43) Veröffentlichungstag der Anmeldung: 02.03.2005
(73) Patentinhaber: GKN Walterscheid GmbH, 53797 Lohmar (DE)
(72) Erfinder: Ollefs, Horst, 47447 Moers (DE)
(74) Vertreter: Harwardt, Günther

(56) Entgegenhaltungen:
- GB-A- 697 707
- US-A- 5 201 262
- PATENT ABSTRACTS OF JAPAN Bd. 018, Nr. 491 (M-1672), 13. September 1994 (1994-09-13) -& JP 06 159325 A (CKD CORP), 7. Juni 1994 (1994-06-07)

## Beschreibung

Die Erfindung betrifft ein Linearstellelement,
das zwischen einer verkürzten Einfahrposition und einer verlängerten Ausfahrposition entlang einer Längsachse längenmäßig verstellbar ist, mit
- einem ersten Anschlusselement,
- einem zweiten Anschlusselement,
- einem in seiner Länge veränderbaren schlauchförmigen Dehnelement, das durch elastische Dehnung verlängerbar sowie luft- oder flüssigkeitsdicht ist, das an seinem ersten Endabschnitt mit dem ersten Anschlusselement und an seinem zweiten Endabschnitt mit dem zweiten Anschlusselement dicht verbunden ist und das eine Außenfläche aufweist und das zusammen mit den Anschlusselementen einen Druckraum umgrenzt, welcher mit einer Verbindungsleitung zur Druckbeauschlagung und Druckentlastung verbunden ist,
- einem Stützelement, dass das Dehnelement außen stützt und
- einem Haltelement, das in dem Druckraum angeordnet ist, das einerseits mit dem ersten Anschlusselement und andererseits mit dem zweiten Anschlusselement verbunden ist und das teleskopisch verlänger- und verkürzbar ausgebildet und die Verlängerung des Dehnelementes in die Ausfahrposition begrenzt.

Die Kurzfassung der JP 6-159325 A, veröffentlicht in Patent Abstracts of Japan, Bd. 0184, Nr. 91 (M-1672) vom 13.09.1994, beschreibt ein Linearstellelement mit einem außen faserverstärkten rohrförmigen Dehnelement, dessen Enden mit einem ersten und einem zweiten Anschlusselement über ringartige Faserwicklungen verbunden sind. Ein Anschlusselement bildet in dem vom Dehnelement umschlossenen Druckraum eine Art einseitig abgeschlossenen zylinderförmigen Raum, in dem eine Stange mit Kopf geführt ist. Anschläge, die dem Anschlusselement und dem Kopf zugeordnet sind, begrenzen die Verlängerung des Dehnelementes. Von Nachteil ist, dass das Dehnelement nur für kleine Verlängerungen (Hübe) geeignet ist, da die Gefahr der ballonartigen Verdickung bei Druckbeaufschlagung besteht.

In der US-A-5 201 262 ist ein Linearstellelement beschrieben, das eine mit einem Anschlusselement verbundene Teleskopstange und ein mit dem anderen Anschlusselement verbundenes Teleskoprohr aufweist, in welchem die Teleskopstange so geführt ist, das ein seitliches Ausknicken des Bahnelementes verhindert ist. Ferner ist ein Stützelement in Form eines auf der Außenfläche des Dehnelementes angeordneten Gewebes vorgesehen, wobei die Fasern unter einem bestimmten Winkel verlaufen. Von Nachteil dabei ist, dass das Gewebe bei Längung des Dehnelementes zu einer Einschnürung desselben führt. Zusätzlich wird, um die Rückstellung zu verbessern, eine separate Spiralfeder außen um das Stützelement angeordnet, ohne jedoch mit diesem radial in Kontakt zu treten. Beide Maßnahmen beeinflussen den Energiebedarf negativ.

Die DE 39 09 370 A1 beschreibt einen Teleskopzylinder, der einfachwirkend ist und mit Druck beaufschlagbar ist, so dass seine einzelnen Teleskopabschnitte unter der Druckbeaufschlagung auf die verlängerte Position ausfahren. Es ist ein mechanischer Rückzug vorgesehen, der eine Seilwinde umfasst, die von einem Motor antreibbar ist, wobei zwischen beiden eine Freilaufkupplung vorgesehen ist. Das freie Ende des auf die Seilwinde aufgewickelten Seiles ist mit dem am weitesten ausfahrenden inneren Teleskopabschnitt verbunden. Bei der Druckbeaufschlagung fahren alle Teleskopabschnitte aus, wobei das Seil von der Winde abgewickelt wird, bis die äußerste Ausfahrposition erreicht ist. Soll der Teleskopzylinder eingezogen werden, d.h. auf seine Einfahrposition zurückgeführt werden, erfolgt eine Druckentlastung und zusätzlich die Rückführung der Teleskopabschnitte mittels der Seilwinde, die durch den zugehörigen Motor angetrieben wird, so dass das Seil verkürzt wird und dabei die einzelnen Abschnitte ineinander einfahren.

Ein solcher Teleskopzylinder ist nur für einen entsprechenden Platz zulassende Einrichtungen einsetzbar, nicht jedoch bei beengten Platzverhältnissen. Von Nachteil dabei ist auch, dass die Führungsflächen außen frei liegen, so dass Umwelteinflüsse die Funktion negativ beeinflussen können.

Die WO 85/00203 A1 betrifft ein Ventilsystem mit einem hydraulischen Kraftantrieb zum Öffnen des Ventils. Dieser Kraftantrieb umfasst ein Linearstellelement, das zwischen einer verkürzten Einfahrposition und einer verlängerten Ausfahrposition entlang einer Längsachse verstellbar ist. Es umfasst ein erstes Anschlusselement in Form einer Stange mit einer Abschlussplatte und ein zweites Anschlusselement das ebenfalls als Stange ausgestaltet ist und mit einer Abschlussplatte versehen ist. Zwischen beiden Abschlussplatten ist ein Faltenbalg vorgesehen. Der Faltenbalg umschließt zusammen mit den beiden Abschlussplatten einen Druckraum, der mit einer Verbindungsleitung zur Druckbeaufschlagung und Druckentlastung versehen ist, die durch das zweite Anschlusselement hindurch verläuft. Ferner ist ein Stützelement in Form eines Rohres vorgesehen, dass mit dem ersten Anschlusselement fest verbunden ist und auf dem zweiten stangenförmigen Anschlusselement verschiebbar geführt ist. Es stützt den Faltenbalg außen. Die Druckbeaufschlagung des Faltenbalges wird in eine Achsverlängerung desselben umgesetzt. Faltenbälge erfahren eine Verlängerung lediglich durch Auffalten der einzelnen Falten, die für die Verlängerung das erforderliche Material bereit stellen. Dies wird insbesondere deutlich wenn, wie vorgeschlagen der Faltenbalg aus Metall hergestellt werden soll. Da der Faltenbalg selbst keine Axialkräfte erzeugen kann und damit auch keine Rückstellung in die Einfahrposition bewirken kann, wird der Druck, der auf den Ventilkörper wirkt, genutzt, um den Faltenbalg wieder in die Einfahrposition zusammen zu drücken. Ein Nachteil dieser Stelleinrichtung besteht ferner darin, dass Faltenbälge für die Zurverfügungstellung der Verlängerung entweder radial groß bauen müssen, um die nötigen Faltenlängen bereit zu stellen oder aber entsprechend eine große Faltenanzahl aufweisen müssen, da bei entsprechend kleinerem Durchmesser entsprechend mehr Falten erforderlich sind, was zu einer entsprechenden Vergrößerung der Einbaulänge führt.

Die DE 10053846 A1 beschreibt eine Kolbenzylindereinheit, bei der ein zentral in der hohlen Kolbenstange angeordnetes Halteelement die Ausfahrlänge dadurch begrenzt, dass der Kolben gegen einen Anschlag an dem stangenförmigen Halteelement zur Anlage kommt. Das stangenförmige Haltelement ist mit einem Gewinde versehen und mit diesem in eine Bohrung in der Kopfabdeckung des Zylindergehäuses eingeschraubt. Es ist durch die Kopfabdeckung des Zylinders nach außen geführt und kann drehend beaufschlagt werden, um die Ausfahrlänge einzustellen. Der am Ende des stangenförmigen Halteelementes vorgesehene Anschlag tritt ausschließlich mit dem Kolben in Kontakt und übernimmt mit Ausnahme der Begrenzung der Ausfahrlänge keine sonstigen Funktionen.

Die DE 8003846 U1 beschreibt eine hydraulisch oder pneumatisch betätigte einfach wirkende Kolbenzylindereinheit, wobei diese Einheit koaxial von einer Zugfeder umgeben ist, die mit dem Anschlussende des Zylinders und dem der Kolbenstange verbunden ist. Die bei einer einfach wirkenden Kolbenzylindereinheit fehlende hydraulisch oder pneumatisch bewirkte Rückstellung wird durch die Zugkraft der Feder ersetzt.

Der Erfindung liegt die Aufgabe zugrunde, ein Linearstellelement zu schaffen, das klein baut und trotz geringer Abmessungen in der Einfahrposition eine relativ große Ausfahrlänge zulässt und dessen Verstellung auch bei ungünstigen Umgebungsbedingungen und Einbauverhältnissen nicht negativ beeinflusst wird.

Gelöst wird diese Aufgabe erfindungsgemäß dadurch, dass das Stützelement eine die Außenfläche des Dehnelementes umschließende und diese radial stützende, schraubenförmig gewickelte und keine oder eine vemachlässigbare Zugkraft erzeugende Spirale ist, die ein erstes Spiralende und ein zweites Spiralende aufweist, wobei das erste Spiralende mit dem ersten Anschlusselement oder einem damit verbundenen Rohrelement und das zweite Spiralende mit dem zweiten Anschlusselement verbunden sind.

Von Vorteil bei dieser Ausbildung ist, dass ein hermetisch abgedichtetes Linearstellelement erzielt wird, das auch ungünstige Umgebungsbedingungen, beispielsweise beim Einsatz von Landmaschinen oder Traktoren auf dem Feld sich nicht auf die Funktion des Stellelementes selbst auswirken. Es ist nach außen hermetisch abgedichtet, so dass auch bei einem Einsatz auf dem Felde die Funktion selbst beim Absetzen von Schmutz oder gefrierender Nässe nicht negativ beeinflusst wird. Von Vorteil ist ferner, dass keine Gleitführungen, so wie sie üblicherweise bei Stellzylindern vorgesehen sind, vorhanden sind, womit ein im wesentlichen verschleißfreies Arbeiten auch im schmutzbehafteten Raum möglich ist.

Günstig ist ferner, dass das Dehnelement in radialer Richtung gestützt wird, so dass bei Druckbeaufschlagung lediglich die Möglichkeit zu einer axialen Ausdehnung entlang der Längsachse gegeben ist. Die Rückzugskraft wird durch die elastische Dehnung des Dehnelementes d.h. dessen Wandung selbst erzeugt, so dass das Linearstellelement seine Einfahrposition allein unter der Rückstellwirkung aus der Elastizität des Dehnelementes einnehmen kann. Als Druckmedium kommen entweder Druckluft oder aber auch Druckflüssigkeit in Frage. Die schraubenlinienförmig gewickelte Spirale ist um die Außenfläche des Dehnelementes angeordnet und übt selbst keine Federwirkung aus, d. h. bringt keine Zugkraft auf.

In Ausgestaltung der Erfindung ist vorgesehen, dass die Verbindungsleitung durch eine Durchlassbohrung des ersten Anschlusselementes oder ein in diesem einsitzendes Rohrelement dargestellt ist. Günstig ist die Verwendung eines Rohrelementes, wenn beispielsweise das zugehörige Anschlusselement, in das das Rohrelement eingesetzt wird, aus einem Kunststoff besteht oder aus einem Werkstoff, der dem des Dehnelementes entspricht, jedoch eine größere Härte aufweist.

Soll jedoch das Halteelement zusätzlich beispielsweise eine Stützfunktion für das Dehnelement gegen Knickung übernehmen, ist es sinnvoll, dieses teleskopisch verlängerbar und verkürzbar auszubilden, wobei ineinander geführte Teleskoprohre und eine Teleskopstange vorhanden sind, deren Bewegung entlang der Längsachse zueinander begrenzt ist. Ein weiterer Vorteil dieser Ausbildung besteht darin, dass bei kleiner Einbaulänge ein großer Hub erzielt werden kann.

Eine kompakte Bauweise ergibt sich, wenn beispielsweise das erste Teleskoprohr auf dem ersten Anschlusselement sitzt und darauf erst das Dehnelement mit seinem ersten Endabschnitt festgelegt ist. Die Befestigung am ersten Anschlusselement erfolgt damit unter Zwischenschaltung des Teleskoprohres.

Zur Befestigung des ersten Spiralendes an dem ersten Anschlusselement kann das diesem zugeordnete Rohrelement genutzt werden, indem das abgewinkelte Ende der Windung der Spirale um das Rohrelement gelegt ist.

Vorzugsweise besteht das Dehnelement aus einem Gummiwerkstoff, der weich und elastisch ist.

Die Anschlusselemente können im wesentlichen aus dem gleichen Material bestehen wie das Dehnelement, aber eine größere Härte aufweisen. Es ist jedoch auch möglich, dass die Anschlusselemente aus Metall oder Kunststoff bestehen.

Besteht das Teleskoprohr, an dem der erste Endabschnitt des Dehnelementes festgelegt ist oder aber bei unmittelbarer Festlegung des ersten Endabschnittes des Dehnelementes an dem ersten Anschlusselement aus Metall, kann die Verbindung beispielsweise durch Kleben oder Anvulkanisieren erzeugt werden.

Wenn das Dehnelement und die Anschlusselemente aus dem gleichen Material bestehen, ist es möglich, beispielsweise zumindest einen Endabschnitt des Dehnelementes mit dem zugehörigen Anschlusselement einteilig auszuführen.

Ein bevorzugtes Ausführungsbeispiel der Erfindung ist in der Zeichnung schematisch dargestellt.

Es zeigt
- Figur 1: eine Ansicht des Linearstellelementes in der Einfahrposition,
- Figur 2: einen Längsschnitt durch das Linearstellelement und
- Figur 3: eine Draufsicht zur Figur 1.

In der Figur 1 ist das Linearstellelement in der Einfahrposition dargestellt. In Figur 2 ist das Linearstellelement in ausgezogenen Linien in der Einfahrposition mit der Länge L zwischen den Anschlussbohrungen und darüber hinaus schematisch durch strichpunktierte Linien auf die Länge L1 verlängert bei Druckbeaufschlagung dargestellt. Das Linearstellelement umfasst ein erstes Anschlusselement 1, das mit einer quer zur Längsachse X verlaufenden Befestigungsbohrung 2 versehen ist, um das erste Anschlusselement 1 an einem Bauteil, an dem es sich abstützt, festzulegen. Das erste Anschlusselement 1 weist einen Ansatz 3 auf, der mit einer zentriert auf der Längsachse X angeordneten Zentralbohrung 4 versehen ist, in welche eine von außen eingebrachte Schrägbohrung 5 mündet. In diese ist ein Rohrelement 6 eingesetzt, das zur Außenumgebung und zu der Zentralbohrung 4 hin offen ist. Die Außenfläche des Ansatzes 3 bildet eine kreiszylindrische Sitzfläche 7.

Das Linearstellelement umfasst ferner ein zweites Anschlusselement 8, das eine Befestigungsbohrung 9 besitzt, die ebenfalls quer zur Längsachse X verläuft. Ausgehend von der der Befestigungsbohrung 9 entfernten Stirnfläche des zweiten Anschlusselementes 8 ist eine Bohrung 10 eingebracht. Der Abschnitt des zweiten Anschlusselementes 8, der die Außenfläche zu der Bohrung 10 hin bildet, ist als kreiszylindrische Sitzfläche 11 gestaltet. Zwischen dem ersten Anschlusselement 1 und dem zweiten Anschlusselement 8 ist ein Halteelement 12 wirksam. Dieses umfasst eine erstes Teleskoprohr 13, das auf der kreiszylindrischen Sitzfläche 7 des ersten Anschlusselementes 1 fest und dicht sitzt. Das erste Teleskoprohr 13 weist hierzu einen im Durchmesser erweiterten Sitzabschnitt 14 auf. Das dem Sitzabschnitt 14 entfernte Ende des ersten Teleskoprohres 13 ist mit einem einwärts gerichteten Kragen 15 versehen, der in Richtung zur Längsachse X vorsteht.

In dem ersten Teleskoprohr 13 ist ein zweites Teleskoprohr 16 begrenzt beweglich zum ersten Teleskoprohr 13 aufgenommen. Es weist ein im Durchmesser vergrößertes Rohrende 17 auf, mit dem es in der Einfahrposition des Linearstellelementes sich gegen die Stirnfläche des Ansatzes 3 des ersten Anschlusselementes 1 abstützen kann. Dieses Rohrende 17 ist so vergrößert, dass beim Ausfahren das Rohrende 17 gegen den Kragen 15 des ersten Teleskoprohres 13 zur Anlage kommt.

Dem zweiten Anschlusselement 8 ist eine Teleskopstange 19 zugeordnet, die mit einem Abschnitt 20 in der Bohrung 10 des zweiten Anschlusselementes 8 sitzt, und darin eingepresst, eingeklebt oder mit einem Gewinde, wobei die Bohrung 10 als Gewindebohrung gestaltet ist, festgelegt ist. Diesem Abschnitt 20 entfernt ist die Teleskopstange 19 mit einem im Durchmesser vergrößerten Bund 21 versehen, der beim Ausfahren gegen den einwärts, d.h. auf die Längsachse X zu, gerichteten Kragen 18 des zweiten Teleskoprohres 16 zur Anlage kommt, so dass insgesamt in der vollen Ausfahrposition die Ausfahrlänge L1, ausgehend von der Einfahrlänge L, mechanisch durch das Halteelement 12 begrenzt ist und zusätzlich das Dehnelement 22 gegen Ausknicken gestützt wird.

Es ist ein schlauchförmiges Dehnelement 22 mit einer glatten Innen- und Außenfläche vorgesehen, das aus einem Werkstoff besteht, der eine elastische Verlängerung und Verkürzung desselben erlaubt und darüber hinaus luft- oder flüssigkeitsdicht ist. Dieses schlauchförmige Dehnelement 22 sitzt dicht mit seinem ersten Endabschnitt 23 auf dem Sitzabschnitt 14 des ersten Teleskoprohres 13, welches wiederum mit diesem Sitzabschnitt 14 auf der Sitzfläche 7 des ersten Anschlusselementes 1 dicht sitzt. Die Verbindung kann beispielsweise dann, wenn ein gummiartiger Werkstoff für das Dehnelement 22 benutzt wird, durch Anvulkanisieren an das erste Teleskoprohr 13 erfolgen. Es ist aber auch eine Klebeverbindung oder eine Befestigung mittels eines Stützringes, der das Dehnelement 22 radial beaufschlagt, denkbar. Der zweite Endabschnitt 24 des Dehnelementes 22 sitzt auf der Sitzfläche 11 des zweiten Anschlusselementes 8. Es ist ebenfalls mit diesem dicht und fest verbunden.

Zwischen der Innenfläche des schlauchförmigen Dehnelementes 22 und dem ersten Anschlusselement 1 sowie dem zweiten Anschlusselement 8 ist ein Druckraum 29 gebildet. Die Außenfläche 25 des Dehnelementes 22 wird von einem Stützelement in Form einer Spirale 26, die eine geringe Steigung aufweist, so dass viele Windungen vorhanden sind, umschlossen. Das erste Spiralende 27 dieser Spirale 26 ist an dem Rohrelement 6 des ersten Anschlusselementes 1 festgelegt. Das zweite Spiralende 28 der Spirale 26 ist an einem Absatz des zweiten Anschlusselementes 8 festgelegt.

Wird über die Bohrung des Rohrelementes 6 Druckmittel in den Druckraum 29 eingeleitet, beispielsweise in Form von Druckluft oder Druckflüssigkeit, so verlängert sich das Dehnelement 22 aufgrund elastischer Dehnung seiner Wandung in Richtung bzw. entlang der Längsachse X, da eine radiale Aufweitung unter der radialen Stützwirkung der Spirale 26 bzw. des Stützelementes verhindert wird.

Bei dem Ausführungsbeispiel erfolgt dabei sowohl eine elastische Vorspannung des Dehnelementes 22 als auch der Spirale 26 in Richtung der Längsachse X. Erfolgt nun eine Druckentlastung des Druckraumes 29, so wird das Linearstellelement beispielsweise von der Ausfahrlänge L1 in die Einfahrposition mit der Einbaulänge L elastisch zurückgeführt.

### Bezugszeichenliste

- 1: erstes Anschlusselement
- 2: Befestigungsbohrung
- 3: Ansatz
- 4: Zentralbohrung
- 5: Schrägbohrung
- 6: Rohrelement
- 7: Sitzfläche
- 8: zweites Anschlusselement
- 9: Befestigungsbohrung
- 10: Bohrung
- 11: Sitzfläche
- 12: Halteelement
- 13: erstes Teleskoprohr
- 14: Sitzabschnitt
- 15: Kragen
- 16: zweites Teleskoprohr
- 17: Rohrende
- 18: Kragen
- 19: Teleskopstange
- 20: Abschnitt
- 21: Bund
- 22: Dehnelement
- 23: erster Endabschnitt
- 24: zweiter Endabschnitt
- 25: Außenfläche
- 26: Stützelement / Spirale
- 27: erstes Spiralende
- 28: zweites Spiralende
- 29: Druckraum

## Patentansprüche

1. Linearstellelement,
das zwischen einer verkürzten Einfahrposition (Länge L) und einer verlängerten Ausfahrposition (Länge L1) entlang einer Längsachse (X) längenmäßig verstellbar ist, mit
- einem ersten Anschlusselement (1),
- einem zweiten Anschlusselement (8),
- einem in seiner Länge veränderbaren schlauchförmigen Dehnelement (22), das durch elastische Dehnung verlängerbar sowie luft- oder flüssigkeitsdicht ist, das an seinem ersten Endabschnitt (23) mit dem ersten Anschlusselement (1) und an seinem zweiten Endabschnitt (24) mit dem zweiten Anschlusselement (8) dicht verbunden ist und das eine Außenfläche (25) aufweist und das zusammen mit den Anschlusselementen (1,8) einen Druckraum (29) umgrenzt, welcher mit einer Verbindungsleitung (6) zur Druckbeauschlagung und Druckentlastung verbunden ist,
- einem Stützelement (26), dass das Dehnelement (22) außen stützt und
- einem Haltelement (12), das in dem Druckraum (29) angeordnet ist, das einerseits mit dem ersten Anschlusselement (1) und andererseits mit dem zweiten Anschlusselement (8) verbunden ist und das teleskopisch verlänger- und verkürzbar ausgebildet und die Verlängerung des Dehnelementes (22) in die Ausfahrposition begrenzt,
**dadurch gekennzeichnet,**
**dass** das Stützelement (26) eine die Außenfläche (25) des Dehnelementes (22) umschließende und diese radial stützende, schraubenförmig gewickelte und keine oder eine vemachlässigbare Zugkraft erzeugende Spirale ist, die ein erstes Spiralende (27) und ein zweites Spiralende (28) aufweist, wobei das erste Spiralende (27) mit dem ersten Anschlusselement (1) oder einem damit verbundenen Rohrelement und das zweite Spiralende (28) mit dem zweiten Anschlusselement (8) verbunden sind.

2. Linearstellelement nach Anspruch 1,
**dadurch gekennzeichnet,**
**dass** die Verbindungsleitung durch eine Durchlassbohrung des ersten Anschlusselementes oder ein in diesem einsitzendes Rohrelement (6) dargestellt ist.

3. Linearstellelement nach Anspruch 1,
**dadurch gekennzeichnet,**
**dass** das Halteelement (12) ineinander geführte Teleskoprohre (13, 16) und eine Teleskopstange (19) umfasst, deren Bewegung entlang der Längsachse (X) zueinander begrenzt ist.

4. Linearstellelement nach Anspruch 3,
**dadurch gekennzeichnet**,
das das Halteelement (12) das Dehnelement (22) gegen seitliches Ausknicken stützt.

5. Linearstellelement nach Anspruch 1,
**dadurch gekennzeichnet,**
**dass** das Dehnelement (22) unter Zwischenschaltung eines Teleskoprohres (13) mit dem ersten Anschlusselement (1) dicht verbunden ist.

6. Linearstelleelement nach Anspruch 1,
**dadurch gekennzeichnet,**
**dass** das erste Spiralende (27) an dem dem ersten Anschlusselement (1) zugeordneten Rohrelement (6) festgelegt ist.

7. Linearstelleelement nach Anspruch 1,
**dadurch gekennzeichnet,**
**dass** das Dehnelement (22) aus einem elastischen Gummiwerkstoff besteht.

8. Linearstelleelement nach Anspruch 1,
**dadurch gekennzeichnet,**
**dass** die Anschlusselemente (1, 8) aus Metall oder Kunststoff bestehen.

## Claims

1. Linear adjustment element,
adjustable in length between a shortened retracted position (length L) and an extended position (length L1) along a longitudinal axis (X), having
- a first connection element (1),
- a second connection element (8),
- a hose-like expansion element (22), which length can be changed and which can be extended by means of an elastic expansion and is air-tight or liquid-tight and which is connected in a sealed manner at its first end portion (23) to the first connection element (1) and at its second end portion (24) to the second connection element (8), and which has an outer face (25) and which together with the connection elements (1, 8) delimits a pressure chamber (29), which is connected to a connection duct (6) for the pressurization and the pressure discharge,
- a support element (26), supporting the expansion element (22) at the outside and
- a retaining element (12), arranged in the pressure chamber (29) and connected on the one hand to the first connection element (1) and on the other hand to the second connection element (8) and which can be extended and shortened telescopically and limits the elongation of the expansion element (22) in the extended position,
**characterised in that**
the support element (26) is a spiral, enclosing the outer face (25) of the expansion element (22) and radially supporting the same and helically wound and producing no or a negligible tensioning force and which has a first spiral end (27) and a second spiral end (28), wherein the first spiral end (27) is connected to the first connection element (1) or a tube element, connected thereto, and the second spiral end (28) is connected to the second connection element (8).

2. Linear adjustment element according to claim 1,
**characterised in that**
the connection duct is represented by a passage bore of the first connection element or a tube element (6) received therein.

3. Linear adjustment element according to claim 1,
**characterised in that**
the retaining element (12) comprises telescopic tubes (13, 18) guided within each other and a telescopic rod (19), which movement along the longitudinal axis (X) is limited to each other.

4. Linear adjustment element according to claim 3,
**characterised in that**
the retaining element (12) supports the expansion element (22) against lateral buckling.

5. Linear adjustment element according to claim 1,
**characterised in that**
the expansion element (22) is connected in a sealed manner by means of interposition of a telescopic tube (13) to the first connection element (1).

6. Linear adjustment element according to claim 1,
**characterised in that**
the first spiral end (27) is fixed on the tube element (6) arranged to the first connection element (1).

7. Linear adjustment element according to claim 1,
**characterised in that**
the expansion element (22) is made from an elastic rubber material.

8. Linear adjustment element according to claim 1,
**characterised in that**
the connection elements (1, 8) are made from metal or plastics.

## Revendications

1. Actionneur linéaire,
réglable en longueur entre une position rentrée courte (longueur L) et une position sortie longue (longueur L1) le long d'un axe longitudinal (X), avec
- un premier élément de connexion (1),
- un deuxième élément de connexion (8),
- un élément d'extension en forme de tuyau de longueur variable (22), extensible par élasticité et étanche à l'air et aux liquides, raccordé de manière étanche au premier élément de connexion (1) par son premier segment d'extrémité (23) et au deuxième élément de connexion (8) par son deuxième segment d'extrémité (24), comportant une surface extérieure (25), et entourant avec les éléments de connexion (1, 8) une chambre de pression (29) reliée à une conduite de raccordement (6) pour l'application de pression et la détente de pression,
- un élément d'appui (26) supportant l'élément d'extension (22) à l'extérieur, et
- un élément d'arrêt (12) disposé dans la chambre de pression (29), raccordé au premier élément de connexion (1) d'un côté et au deuxième élément de connexion (8) de l'autre côté, pouvant être allongé et raccourci de manière télescopique, et limitant l'extension de l'élément d'extension (22) dans la position sortie,
**caractérisé en ce que**
l'élément d'appui (26) est une spirale entourant la surface extérieure (25) de l'élément d'extension (22) et soutenant radialement celle-ci, enroulée en forme de vis et ne générant aucun effort de traction, sinon un effort de traction négligeable, laquelle présente une première extrémité de spirale (27) et une deuxième extrémité de spirale (28), la première extrémité de spirale (27) étant raccordée au premier élément de connexion (1) ou à un élément tubulaire relié à celui-ci , et la deuxième extrémité de spirale (28) étant raccordée au deuxième élément de connexion (8).

2. Actionneur linéaire selon la revendication 1,
**caractérisé en ce que**
la conduite de raccordement est formée par un alésage de passage du premier élément de connexion ou par un élément tubulaire (6) introduit dans celui-ci.

3. Actionneur linéaire selon la revendication 1,
**caractérisé en ce que**
l'élément d'arrêt (12) comprend des tubes télescopiques (13, 16) insérés l'un dans l'autre et une tige télescopique (19), dont le déplacement relatif le long de l'axe longitudinal (X) est limité.

4. Actionneur linéaire selon la revendication 3,
**caractérisé en ce que**
l'élément d'arrêt (12) prévient un flambage latéral de l'élément d'extension (22).

5. Actionneur linéaire selon la revendication 1,
**caractérisé en ce que**
l'élément d'extension (22) est raccordé de manière étanche au premier élément de connexion (1), un tube télescopique (13) étant intercalé.

6. Actionneur linéaire selon la revendication 1,
**caractérisé en ce que**
la première extrémité de spirale (27) est fixée sur l'élément tubulaire (6) affecté au premier élément de connexion (1).

7. Actionneur linéaire selon la revendication 1,
**caractérisé en ce que**
l'élément d'extension (22) est en matière élastique caoutchouteuse.

8. Actionneur linéaire selon la revendication 1,
**caractérisé en ce que**
les éléments de connexion (1, 8) sont en métal ou en matière plastique.
